# EUROPÄISCHE PATENTSCHRIFT

(11) **EP 3 476 753 B1**
(45) Veröffentlichungstag und Bekanntmachung des Hinweises auf die Patenterteilung: **29.06.2022**
(21) Anmeldenummer: 18202185.7
(22) Anmeldetag: 24.10.2018
(51) Int. Cl.: B65B 41/18, B65B 9/04, B65B 59/00, B65B 59/02, B65B 57/04, B26F 1/14, B26F 1/44, B26D 5/00, B26D 5/08, B65B 31/02, B65B 47/00, B65B 7/16

(54) **TIEFZIEHVERPACKUNGSMASCHINE UND VERFAHREN ZUM BETREIBEN EINER TIEFZIEHVERPACKUNGSMASCHINE**
DEEP DRAW PACKAGING MACHINE AND METHOD FOR OPERATING THE SAME
MACHINE D'EMBALLAGE PAR EMBOUTISSAGE ET PROCÉDÉ DE FONCTIONNEMENT D'UNE MACHINE D'EMBALLAGE PAR EMBOUTISSAGE

(30) Priorität: 26.10.2017 DE 102017125077
(43) Veröffentlichungstag der Anmeldung: 01.05.2019
(73) Patentinhaber: MULTIVAC Sepp Haggenmüller SE & Co. KG, 87787 Wolfertschwenden (DE)
(72) Erfinder: MERK, Stefan, 87787 Wolfertschwenden (DE); JOCHEM, Martin, 87509 Immenstadt im Allgäu (DE); SCHÜLLER, Verena, 86932 Pürgen (DE); MAIR, Daniel, 87509 Immenstadt (DE); SIMON, Thomas, 89358 Kammeltal (DE); WÖRZ, Norbert, 87746 Erkheim (DE)
(74) Vertreter: Grünecker Patent- und Rechtsanwälte PartG mbB

(56) Entgegenhaltungen:
- EP-A1- 2 860 119
- US-A- 4 349 997
- US-A1- 2014 305 073

## Beschreibung

Die Erfindung bezieht sich auf ein Verfahren zum Betreiben einer Tiefziehverpackungsmaschine sowie auf eine solche Tiefziehverpackungsmaschine selbst.

Eine gattungsgemäße Tiefziehverpackungsmaschine geht beispielsweise aus der DE 10 2015 211 622 A1 hervor. Solche Verpackungsmaschinen zeichnen sich aus durch eine Formstation zum Tiefziehen von Mulden in eine Verpackungsfolie und umfassen üblicherweise eine Siegelstation zum Versiegeln der tiefgezogenen Mulden mit einer Deckelfolie sowie eine Schneidstation zum Vereinzeln der erzeugten Verpackungen. Ferner umfassen diese Maschinen eine Vorschubeinrichtung zum Bewirken eines Vorschubs der Verpackungsfolie.

In den meisten Fällen wird eine solche Tiefziehverpackungsmaschine intermittierend bzw. taktweise betrieben. In jedem Arbeitstakt wird die Verpackungsfolie mittels der Vorschubeinrichtung um eine konstante, fest vorgegebene Vorschublänge vorwärts transportiert. In diesem Fall bezeichnet man die Vorschublänge auch als "Abzugslänge". Sie gibt an, welche Länge jedes in einem einzelnen Arbeitstakt hergestellte Format von Verpackungen in Produktionsrichtung der Tiefziehverpackungsmaschine hat.

Um die Vorschublänge von Arbeitstakt zu Arbeitstakt tatsächlich exakt konstant halten zu können, werden mitunter enorme Anstrengungen unternommen. So beschreibt beispielsweise die DE 42 16 209 C2 eine Tiefziehverpackungsmaschine, bei der die Verpackungsfolie mit sogenannten Druckmarken in regelmäßigen Abständen versehen ist. Nachdem diese Druckmarken mittels eines entsprechenden Druckmarkensensors erkannt worden sind, können in der Verpackungsmaschine der DE 42 16 209 C2 verschiedene Arbeitstationen in ihrer Position in Längsrichtung der Verpackungsmaschine verändert werden, sodass sie auf die ideale Position relativ zu den Druckmarken gesetzt werden. Dies erlaubt es, die Vorschublänge der Verpackungsfolie in jedem Arbeitstakt konstant zu lassen. In der Maschine der EP 2 860 119 hingegen wird die Länge eines Folienvorschubs im Hinblick auf eine exakte Zielposition allein in der Siegelstation geregelt.

Auch in der US 2014 0 305 073 A1 sowie der US 4 349 997 A werden Verpackungsmaschinen offenbart, bei denen die Zielposition einer Folie bzw. eines Folienverbunds genau geregelt wird. Hier sind allerdings an mehreren Arbeitsstationen Vorrichtungen zum Erfassen von Markierungen, die bei der Positionierung helfen sollen, vorgesehen.

Die Aufgabe der vorliegenden Erfindung besteht darin, eine Tiefziehverpackungsmaschine und ein Verfahren zum Betreiben einer solchen Tiefziehverpackungsmaschine hinsichtlich ihrer Einsatzflexibilität bzw. Vielseitigkeit und Effizienz zu verbessern.

Gelöst wird diese Aufgabe durch ein Verfahren mit den Merkmalen des Anspruchs 1 oder durch eine Tiefziehverpackungsmaschine mit den Merkmalen des Anspruchs 4. Vorteilhafte Weiterbildungen der Erfindung sind in den abhängigen Ansprüchen angegeben.

Das erfindungsgemäße Verfahren bezieht sich auf den Betrieb einer Tiefziehverpackungsmaschine, die eine Steuerung (z.B. eine speicherprogrammierbare Steuerung [SPS] oder einen Mikroprozessor) sowie als Arbeitsstationen eine Formstation zum Tiefziehen von Mulden in eine Verpackungsfolie - üblicherweise eine Kunststoff-Verpackungsfolie -, mindestens eine Siegelstation zum Versiegeln der Mulden mit einer Deckelfolie und eine Schneidstation aufweist, wobei die Tiefziehverpackungsmaschine ferner eine Vorschubeinrichtung zum Bewirken eines Vorschubs der Verpackungsfolie umfasst. Das Verfahren zum Betreiben dieser Tiefziehverpackungsmaschine weist dabei folgende Schritte auf:
- Die Steuerung ermittelt vor einem Arbeitsschritt für zwei oder mehr Arbeitsstationen, welchen Vorschublängenbedarf jede dieser Arbeitsstationen jeweils hat, wobei der Vorschublängenbedarf angibt, um welche Strecke die Verpackungsfolie für den nächsten Arbeitsschritt der jeweiligen Arbeitsstationen transportiert werden muss,
- aus den ermittelten, mehreren Vorschublängenbedarfen wird eine Vorschublängenvorgabe gewonnen und
- die Vorschubeinrichtung wird dazu angesteuert, die Verpackungsfolie um eine der Vorschublängenvorgabe entsprechende Vorschublänge zu transportieren.

Die Erfindung löst sich damit von dem bisher präferierten Konzept, die Vorschublänge vor jedem Arbeitsschritt möglichst konstant zu halten. Mit einem Arbeitsschritt ist dabei das Durchführen einer Primärfunktion der jeweiligen Arbeitsstation gemeint, d.h. bei einer Formstation das Tiefziehen von Mulden in die Verpackungsfolie, bei einer Siegelstation das Versiegeln der Mulden mit einer Deckelfolie oder bei einer Schneidstation das Erzeugen eines Einschnitts in die Verpackungsfolie. Die Erfindung berücksichtigt nun, dass der Vorschublängenbedarf für verschiedene Arbeitsstationen unterschiedlich sein kann. Zunächst werden daher die Vorschublängenbedarfe von zwei oder mehr Arbeitsstationen, ggf. sogar von sämtlichen Arbeitstationen, zusammengetragen, bevor aus den mehreren, ggf. unterschiedlichen Vorschublängenbedarfen eine einzige Vorschublängenvorgabe gewonnen wird. Die Vorschubeinrichtung wird dann, vorzugsweise mittels der Steuerung der Tiefziehverpackungsmaschine, dazu angesteuert, die Verpackungsfolie um eine der Vorschublängenvorgabe entsprechende Vorschublänge zu transportieren.

Durch diese Maßnahmen ergibt sich als großer Vorteil der Erfindung, dass nicht nur die jeweiligen Arbeitsstationen an den jeweils optimalen Stellen auf die Verpackungsfolie einwirken können, sondern dass die Tiefziehverpackungsmaschine darüber hinaus sogar in der Lage sein kann, ohne einen Wechsel des Verpackungsmaterials und selbst in unregelmäßiger Folge verschiedene Verpackungsformate herzustellen und zu verarbeiten.

Vorzugsweise wird der Vorschublängenbedarf der zwei oder mehr Arbeitsstationen vor jedem einzelnen Vorschub der Verpackungsfolie ermittelt und daraus eine Vorschublängenvorgabe gewonnen. Die Tiefziehverpackungsmaschine wird taktweise, insbesondere in regelmäßigen Arbeitstakten, betrieben und die Vorschublängenbedarfe der zwei oder mehr Arbeitsstationen werden in jedem einzelnen Arbeitstakt ermittelt und daraus eine Vorschublängenvorgabe gewonnen. Auf diese Weise entfaltet die Erfindung ihre Vorteile über den gesamten Betrieb der Tiefziehverpackungsmaschine.

Erfindungsgemäß wird die Vorschubeinrichtung dazu angesteuert, die Verpackungsfolie um eine Vorschublänge zu transportieren, die dem kleinsten ermittelten Vorschublängenbedarf entspricht. Dies hat zum einen den Vorteil, dass mit dieser Maßnahme auch die Zeitdauer für den nächsten Vorschub besonders gering gehalten und somit insgesamt die Arbeitsleistung der Tiefziehverpackungsmaschine gesteigert wird. Zum anderen erlaubt es diese Maßnahme, dass nach dem Durchführen des Arbeitsschrittes derjenigen Arbeitsstation, die den kleinsten Vorschublängenbedarf hat, der Vorschub der Verpackungsfolie auf den Vorschublängenbedarf derjenigen Arbeitsstationen abgestimmt wird, die einen größeren Vorschublängenbedarf haben. Somit kann schließlich jede der beteiligten Arbeitsstationen ihren Arbeitsschritt ausführen. Diese Variante der Erfindung bietet sich vor allem dann an, wenn die Positionen der einzelnen Arbeitsstationen entlang der Tiefziehverpackungsmaschine unveränderlich sind.

Denkbar ist jedoch auch eine Variante des Verfahrens, bei dem die Position wenigstens einer der Arbeitsstationen in einer Produktionsrichtung der Tiefziehverpackungsmaschine verstellbar ist und beim Durchführen des Verfahrens verstellt wird. Zu dem Freiheitsgrad bei der Wahl der Vorschublängenvorgabe kommt so als zweiter Freiheitsgrad das Verändern der Position der wenigstens einen Arbeitsstation in Produktionsrichtung der Tiefziehverpackungsmaschine hinzu. Dabei könnten auch mehrere oder sogar alle Arbeitsstationen in ihrer Position in Produktionsrichtung veränderbar sein. Mit diesem zweiten Freiheitsgrad wird die Flexibilität des Einsatzes der Tiefziehverpackungsmaschine weiter erhöht. Zudem eröffnet diese Variante des Verfahrens die Möglichkeit, die Arbeitsleistung der Tiefziehverpackungsmaschine noch weiter zu erhöhen, indem die Vorschublängenvorgabe und die Positionierung der Arbeitsstationen mit dem Ziel einer möglichst hohen Taktleistung der Verpackungsmaschine aufeinander abgestimmt und optimiert werden, indem in jedem Takt möglichst viele der Arbeitsstationen ihren Arbeitsschritt ausführen können.

Wenn die Positionen nicht nur einer einzelnen, sondern gleich mehrerer der Arbeitsstationen der Tiefziehverpackungsmaschine in Produktionsrichtung über einen vorgegebenen Verfahrbereich verstellbar sind, kann es besonders günstig sein, für jede dieser Arbeitsstationen unter Berücksichtigung des jeweiligen Verfahrbereichs einen Vorschublängenvorgabebereich zu bestimmen. Das Minimum dieses Vorschublängenvorgabebereichs ist diejenige Vorschublänge, die für die jeweilige Arbeitsstation erforderlich wäre, wenn sich die Arbeitsstation vor dem nächsten Arbeitsschritt in ihre am weitesten stromaufwärts gelegene Position begibt. Das Maximum des Vorschublängenvorgabebereichs ist diejenige Vorschublänge, die erforderlich wäre, wenn die jeweilige Arbeitsstation vor ihrem nächsten Arbeitsschritt in ihre am weitesten stromabwärts gelegene Position bewegt wird. Die Differenz zwischen dem Maximum und dem Minimum des Vorschublängenvorgabebereichs entspricht somit der Länge des Verfahrbereichs der jeweiligen Arbeitsstation.

Bei dieser Variante des Verfahrens ist es vorteilhaft, wenn die Vorschublängenvorgabe aus einem Überlappungsbereich gewählt wird, in welchem sich die Vorschublängenvorgabebereiche der in ihrer Position in Produktionsrichtung verstellbaren Arbeitsstationen überlappen. Beispielsweise könnte die Vorschublängenvorgabe aus dem mittleren Drittel des Überlappungsbereichs oder sogar exakt am Mittelpunkt des Überlappungsbereichs gewählt werden.

Die Erfindung bezieht sich auch auf eine Tiefziehverpackungsmaschine, die als Arbeitsstationen mindestens eine Formstation zum Tiefziehen von Mulden in eine Verpackungsfolie, mindestens eine Siegelstation zum Versiegeln dieser Mulden mit einer Deckelfolie und mindestens eine Schneidstation aufweist, wobei die Tiefziehverpackungsmaschine ferner eine Vorschubeinrichtung zum Bewirken eines Vorschubs der Verpackungsfolie sowie eine Steuerung (z.B. eine speicherprogrammierbare Steuerung [SPS] Computer oder einen Mikroprozessor) umfasst. Die Erfindung zeichnet sich dadurch aus, dass die Vorschubeinrichtung zum Erzeugen einer pro Arbeitsschritt der Tiefziehverpackungsmaschine variablen Vorschublänge konfiguriert ist, dass die Steuerung eine Ermittlungssektion aufweist, die dazu eingerichtet ist, für zwei oder mehr Arbeitsstationen einen Vorschublängenbedarf der jeweiligen Arbeitsstation zu ermitteln, dass die Steuerung eine Auswertesektion aufweist, die konfiguriert ist zum Bestimmen eine Vorschublängenvorgabe aus den Vorschublängenbedarfen der zwei oder mehr Arbeitsstationen, und dass die Steuerung dazu eingerichtet ist, die Vorschubeinrichtung anzusteuern zum Bewegen der Verpackungsfolie um eine der Vorschublängenvorgabe entsprechende Vorschublänge.

Die Ermittlungssektion der Steuerung kann dabei entweder selbst berechnen, welche Vorschublängenbedarfe die zwei oder mehr Arbeitstationen haben, oder sie kann die jeweiligen Vorschublängenbedarfe von den Arbeitsstationen übermittelt bekommen. Die Erfindung weicht, wie bereits zum erfindungsgemäßen Verfahren ausgeführt, vom Konzept einer festen Vorschublänge ab. Die variable Vorschublänge ermöglicht einen optimierten Betrieb der Tiefziehverpackungsmaschine und insbesondere ein abwechselndes oder sogar unregelmäßiges Bearbeiten von Formaten unterschiedlicher Größe.

Die Vorschubeinrichtung kann dabei zum Erzeugen einer stufenweise oder sogar einer stufenlos variablen Vorschublänge konfiguriert sein. Während eine stufenweise änderbare Vorschublänge den erforderlichen Rechenaufwand für die Steuerung minimiert, ermöglicht eine stufenlos variable Vorschublänge einen noch vielseitigeren Betrieb der Tiefziehverpackungsmaschine. Zweckmäßig ist es, wenn die Vorschubeinrichtung eine Klammerkette mit einem ansteuerbaren Servomotor umfasst. Während die Klammerkette die Verpackungsfolie sicher ergreift, kann der Servomotor mit unterschiedlichen Vorschublängenvorgaben angesteuert werden.

Die Auswertesektion der Steuerung ist konfiguriert zum Bestimmen des niedrigsten Vorschublängenbedarfs. In diesem Fall ist die Steuerung dazu eingerichtet, die Vorschubeinrichtung anzusteuern zum Bewegen der Verpackungsfolie um eine Vorschublänge, die dem kleinsten Vorschublängenbedarf entspricht. Wie bereits vorstehend ausgeführt, ist diese Variante besonders vorteilhaft, wenn die Positionen der einzelnen Arbeitsstationen entlang der Tiefziehverpackungsmaschine unveränderlich sind.

In einer anderen Variante der Erfindung ist hingegen die Position wenigstens einer der Arbeitsstationen, vorzugsweises mehrerer oder sogar aller Arbeitsstationen, in Produktionsrichtung verstellbar. Dies erlaubt es, die Position der Arbeitsstationen so zu verändern, dass im Zusammenspiel mit der variablen Vorschublängenvorgabe die Arbeitsleistung der Tiefziehverpackungsmaschine maximiert wird.

Wenn sogar die Positionen mehrerer der Arbeitsstationen in Produktionsrichtung über einen jeweils vorgegebenen Verfahrbereich verstellbar sind, ist es besonders günstig, wenn für jede dieser Arbeitsstationen unter Berücksichtigung ihres Verfahrbereichs ein Vorschublängenvorgabebereich bestimmbar ist. Wie dies bereits hinsichtlich des Verfahrens ausgeführt ist, ist es dann weiter besonders vorteilhaft, wenn die Auswertesektion konfiguriert ist zum Bestimmen eines Überlappungsbereichs, in welchem die Vorschublängenvorgabebereiche der in ihrer Position in Produktionsrichtung verstellbaren Arbeitsstationen sich überlappen, und zum Auswählen der Vorschublängenvorgabe aus dem Überlappungsbereich.

Im Folgenden werden Ausführungsbeispiele der Erfindung anhand einer Zeichnung näher dargestellt. Im Einzelnen zeigen:
- Fig. 1: eine schematische Ansicht einer Tiefziehverpackungsmaschine,
- Fig. 2A: eine schematische Darstellung von zwei unterschiedlichen, auf der Tiefziehverpackungsmaschine hergestellten Formaten,
- Fig. 2B bis 4C: verschiedene Zustände im Betrieb der Tiefziehverpackungsmaschine nach Figur 1,
- Fig. 5A: ein zweites Ausführungsbeispiel zweier unterschiedlicher, mittels der Tiefziehverpackungsmaschine herstellbarer Formate,
- Fig. 5B bis 5E: verschiedene Zustände im Betrieb der Tiefziehverpackungsmaschine,
- Fig. 6A: ein drittes Ausführungsbeispiel zweier unterschiedlicher, mit der Tiefziehverpackungsmaschine herstellbarer Formate,
- Fig. 6B bis 6D: verschiedene Zustände im Betrieb der Tiefziehverpackungsmaschine,
- Fig. 6E: eine schematische Darstellung des Überlappungsbereichs und
- Fig. 7: eine schematische Darstellung aus dem Betriebsablauf der Tiefziehverpackungsmaschine.

Gleiche Komponenten sind in den Figuren durchgängig mit gleichen Bezugszeichen versehen worden.

Figur 1 zeigt in einer schematischen Seitenansicht eine Tiefziehverpackungsmaschine 1. Diese Tiefziehverpackungsmaschine 1 weist eine Formstation 2, eine erste Siegelstation 3a, eine zweite Siegelstation 3b, eine Querschneideeinrichtung 4 und eine Längsschneideeinrichtung 5 auf, die in dieser Reihenfolge in einer Produktionsrichtung P an einem Maschinengestell 6 angeordnet sind. Eingangsseitig befindet sich an dem Maschinengestell 6 eine Zufuhrrolle 7, von der eine Verpackungsfolie 8 abgezogen wird. Im Bereich der Siegelstationen 3a, 3b ist ein Materialspeicher 9 vorgesehen, von dem eine Deckelfolie 10 abgezogen wird. Ausgangsseitig ist an der Verpackungsmaschine eine Abfuhreinrichtung 13 in Form eines Transportbandes vorgesehen, mit der fertige, vereinzelte Verpackungen abtransportiert werden. Ferner weist die Verpackungsmaschine 1 eine Vorschubeinrichtung 11 auf, die die Folie 8 ergreift und diese intermittierend pro Hauptarbeitstakt in der Produktionsrichtung P weitertransportiert. Die Vorschubeinrichtung 11 kann zum Beispiel beidseitig an der Verpackungsfolie 8 angreifende Klammerketten 12 aufweisen.

Die Formstation 2 ist als eine Tiefziehstation ausgebildet, bei der in die Verpackungsfolie 8, üblicherweise eine Kunststofffolie, durch Tiefziehen Mulden 14 geformt werden. Dabei kann die Formstation 2 derart ausgebildet sein, dass in der Produktionsrichtung P und/oder in der Richtung senkrecht zur Produktionsrichtung P mehrere Mulden nebeneinander gebildet werden. In Produktionsrichtung P hinter der Formstation 2 ist eine Einlegestrecke 15 vorgesehen, in der die in der Verpackungsfolie 8 geformten Mulden 14 mit einem Produkt 16 befüllt werden.

Jede Siegelstation 3a, 3b verfügt über eine verschließbare Kammer 17, in der die Atmosphäre in den Mulden 14 vor dem Versiegeln zum Beispiel durch Gasspülen mit einem Austauschgas oder mit einem Gasgemisch ersetzt werden kann.

Die Querschneideeinrichtung bzw. Schneidstation 4 ist als Stanze ausgebildet, die die Verpackungsfolie 8 und die Deckelfolie 10 in einer Richtung quer zur Produktionsrichtung P zwischen benachbarten Mulden 14 durchtrennt. Dabei arbeitet die Querschneideeinrichtung 4 derart, dass die Verpackungsfolie 8 nicht über die gesamte Breite aufgetrennt wird, sondern zumindest in einem Randbereich nicht durchtrennt wird. Dies ermöglicht einen kontrollierten Weitertransport durch die Vorschubeinrichtung 11.

Die Längsschneideeinrichtung bzw. zweite Schneidstation 5 ist in der dargestellten Ausführungsform als eine Messeranordnung ausgebildet, mit der die Verpackungsfolie 8 und die Deckelfolie 10 zwischen benachbarten Mulden 14 und am seitlichen Rand der Verpackungsfolie 8 durchtrennt werden, so dass hinter der Längsschneideeinrichtung 5 vereinzelte Verpackungen vorliegen.

Die Verpackungsmaschine 1 verfügt ferner über eine Steuerung 18. Sie hat die Aufgabe, die in der Verpackungsmaschine 1 ablaufenden Prozesse zu steuern und zu überwachen. Eine Anzeigevorrichtung 19 mit Bedienelementen 20 dient zum Visualisieren bzw. zum Beeinflussen der Prozessabläufe in der Verpackungsmaschine 1 für bzw. durch einen Bediener.

Die generelle Arbeitsweise der Tiefziehverpackungsmaschine 1 wird im Folgenden kurz beschrieben.

Die Verpackungsfolie 8 wird von der Zufuhrrolle 7 abgezogen und durch die Vorschubeinrichtung 11 in die Formstation 2 transportiert. In der Formstation 2 werden durch Tiefziehen Mulden 14 in der Verpackungsfolie 8 gebildet. Die Mulden 14 werden zusammen mit dem umgebenden Bereich der Verpackungsfolie 8 zu der Einlegestrecke 15 weitertransportiert. Während der Vorschubbewegung oder bei stillstehendem Vorschub wird ein Produkt 16 in die Mulden 14 eingelegt.

Anschließend werden die befüllten Mulden 14 durch die Vorschubeinrichtung 11 zur Siegelstation 3a, 3b weitertransportiert. In der Siegelstation 3a, 3b können die Mulden 14 optional evakuiert und/oder mit einem Schutzgas begast werden, bevor die Deckelfolie 10 auf die Mulden 14 gesiegelt wird, um die Mulden 14 hermetisch zu schließen. Die Quer- und Längsschneideeinrichtungen 4, 5 sorgen für eine Vereinzelung der Mulden 14, die schließlich auf der Abfuhreinrichtung 13 forttransportiert werden. Ein von der Steuerung 18 ansteuerbarer Servomotor 12a ist als Antrieb für die Klammerkette 12 vorgesehen.

Figur 1 deutet bereits zwei verschiedene Ausführungsformen der Tiefziehverpackungsmaschine 1 an. In der ersten Ausführungsform ist die Position der Arbeitstationen 2, 3a, 3b, 4, 5 in Produktionsrichtung P der Tiefziehverpackungsmachine 1 unveränderlich. In einem zweiten Ausführungsbeispiel hingegen kann die Position bestimmter Arbeitsstationen, hier konkret der beiden Siegelstationen 3a, 3b, unabhängig voneinander in Produktionsrichtung P verändert werden. Damit ist gemeint, dass die jeweiligen Arbeitsstationen 3a, 3b in oder entgegen der Produktionsrichtung P verfahren werden können. Zu diesem Zweck ist jeder der beiden Siegelstationen 3a, 3b jeweils ein Linearantrieb 21 zugeordnet, der von der Steuerung 18 ansteuerbar ist und dazu konfiguriert ist, die Position der jeweiligen Siegelstation 3a, 3b über einen jeweiligen Verfahrbereich 22a, 22b zu verändern.

Figur 2A zeigt schematisch in Draufsicht ein erstes Format F1 und ein zweites Format F2, die mit der Tiefziehverpackungsmaschine 1 erzeugbar sind. Denkbar wäre es beispielsweise, dass die Tiefziehverpackungsmaschine in Produktionsrichtung P hintereinander zwei Formstationen 2 aufweist, von denen die eine eine Anordnung von Verpackungsmulden 14 im Format F1 erzeugt, während die andere in der Lage ist, eine Anordnung von Mulden 14 im Format F2 zu erzeugen. Ein Format ist dabei jeweils eine Gruppe von Mulden 14, die gemeinsam in einem Arbeitsschritt in der Verpackungsfolie 8 erzeugt werden. Alternativ dazu kann auch eine einzige Formstation 2 die beiden unterschiedlichen Formate erzeugen.

Die beiden in Figur 2A exemplarisch dargestellten Formate F1, F2 sind jeweils mehrreihig und mehrspurig, d.h. sie umfassen jeweils sowohl parallel zur Produktionsrichtung P mehrere Spuren S von Mulden 14 nebeneinander, also auch quer zur Produktionsrichtung P mehrere Reihen R von Mulden 14 hintereinander. Das erste Format F1 umfasst dabei drei Spuren S und drei Reihen R, von denen jede einzelne Reihe R in Produktionsrichtung P eine sogenannte "Reihenlänge" RL von 100 mm aufweist. Insgesamt ergibt sich damit in Produktionsrichtung P eine Gesamtlänge (sogenannte "Abzugslänge", AZL) des Formats F1 von 300 mm.

Das zweite Format F2 hingegen umfasst ebenfalls drei Spuren S, allerdings mit nur zwei Reihen R. Jede Reihe R hat hier eine "Reihenlänge" RL in Produktionsrichtung P von 150 mm. Damit hat das zweite Format F2 in Produktionsrichtung P insgesamt dieselbe Abzugslänge AZL von 300 mm, wie das erste Format F1.

Figur 2B zeigt eine schematische Draufsicht auf die Tiefziehverpackungsmaschine 1 zu einem bestimmten Zeitpunkt im Betriebsablauf. Zu erkennen ist, dass in Produktionsrichtung P immer abwechselnd je ein erstes Format F1 und ein zweites Format F2 vorliegen. Die erste Siegelstation 3a ist dazu konfiguriert, die Mulden 14 eines ersten Formats F1 mit der Deckelfolie 10 zu versiegeln. Dies bedeutet, dass ein Siegelwerkzeug der ersten Siegelstation 3a, beispielsweise eine sogenannte Siegelbrille, eine Kontur entsprechend der Aufteilung der Mulden 14 im ersten Format F1 aufweist und so in der Lage ist, jede Mulde 14 der ersten Formats F1 mit einer umlaufenden Siegelnaht zu versehen. Die zweite Siegelstation 3b hingegen ist zum Versiegeln der Mulden des zweiten Formats F2 eingerichtet. Dies bedeutet, dass ein Siegelwerkzeug der zweiten Siegelstation 3b, beispielsweise eine Siegelbrille der zweiten Siegelstation 3b, eine der Aufteilung der Mulden im zweiten Format F2 entsprechende Kontur hat. Dadurch ist die zweite Siegelstation 3b in der Lage, jede Mulde 14 im zweiten Format F2 mit einer umlaufenden Siegelnaht zu versehen. Die Querschneideeinrichtung 14 erzeugt einen Schnitt quer zur Produktionsrichtung P durch die Verpackungsfolie 8 an der in Figur 2B gezeigten Stelle. In diesem Ausführungsbeispiel sind die Positionen der Arbeitstationen 3a, 3b, 4 in Produktionsrichtung P nicht veränderlich.

Ein Arbeitsschritt der ersten Siegelstation 3a besteht im Versiegeln der Mulden 14 eines Formats F1, was durch Ausüben von geeignetem Druck und geeigneter Wärme auf die Verpackungsfolie 8 und die Deckelfolie 10 erfolgt. Ein Arbeitsschritt der zweiten Siegelstation 3b besteht analog im Erzeugen einer Versiegelung der Mulden 14 des zweiten Formats F2, während ein Arbeitsschritt der Schneidstation bzw. Querschneideeinrichtung 4 im Durchtrennen der Verpackungsfolie 8 mittels eines geeigneten Trennwerkzeugs, beispielsweise eines Messers, besteht.

Die Figuren 2C bis 2E zeigen, welchen Vorschublängenbedarf die Arbeitsstationen 3a, 3b, 4 jeweils in der Situation im Betriebszustand der Tiefziehverpackungsmaschine 1 haben, der in Figur 2B dargestellt war. Dabei bedeutet der Ausdruck "Vorschublängenbedarf", um welche Strecke die Verpackungsfolie 8 transportiert werden muss, damit die jeweilige Arbeitsstation 3a, 3b, 4 ihren nächsten Arbeitsschritt durchführen kann.

Figur 2C bezeichnet mit X1 dasjenige erste Format F1, das sich am nächsten stromaufwärts der ersten Siegelstation 3a befindet und somit als nächstes, erstes Format F1 in der Siegelstation 3a versiegelt werden soll. Damit das Versiegeln stattfinden kann, muss das Format X1 vollständig in die erste Siegelstation 3a transportiert werden. Der Vorschublängenbedarf V3a, um den das Format X1 zu diesem Zweck transportiert werden muss, beträgt hier 300 mm, entspricht also genau einer Abzugslänge AZL des ersten Formats F1.

Figur 2D zeigt, dass sich zu diesem Zeitpunkt unmittelbar stromaufwärts der zweiten Siegelstation 3b ein erstes Format F1 befindet, das in der zweiten Siegelstation 3b nicht versiegelt werden kann (und ohnehin bereits von der ersten Siegelstation 3a versiegelt sein muss). Mit X2 ist dasjenige zweite Format F2 bezeichnet, das sich stromaufwärts am dichtesten vor der zweiten Siegelstation 3b befindet. Damit dieses Format X2 in der zweiten Siegelstation 3b versiegelt werden kann, ist ein Vorschub der Verpackungsfolie 8 um eine Strecke von 600 mm erforderlich. Dies bedeutet, dass der Vorschublängenbedarf V3b der zweiten Siegelstation 3b in dieser Situation 600 mm und damit einer doppelten Abzugslänge entspricht.

Im selben Betriebszustand zeigt Figur 2E den Vorschublängenbedarf V4 der Schneidstation 4. Dieser beträgt lediglich eine halbe Abzugslänge, d.h. 150 mm, bis der nächste Querschnitt hinter der nächsten Reihe R eine Stelle X3 erfolgen kann.

Die Steuerung 18 der Tiefziehverpackungsmaschine 1 umfasst, wie in Figur 1 dargestellt, eine Ermittlungssektion 18a, die dazu eingerichtet ist, für zwei oder mehr Arbeitsstationen 3a, 3b, 4 einen Vorschublängenbedarf V3a, V3b, V4 der jeweiligen Arbeitsstationen 3a, 3b, 4 zu ermitteln. Die Ermittlungssektion 18a kann dafür beispielsweise dazu eingerichtet sein, den Vorschublängenbedarf V3a, V3b, V4 der jeweiligen Arbeitsstationen 3a, 3b, 4 zu empfangen und zu speichern. Alternativ dazu kann die Ermittlungssektion 18a beispielsweise in Form einer Streckensteuerung konfiguriert und dazu eingerichtet sein, zu jedem Zeitpunkt Kenntnis über die Positionen der jeweiligen Formate F1, F2 sowie der Trennlinien zwischen zwei benachbarten Reihen R in Produktionsrichtung P der Tiefziehverpackungsmaschine zu haben. Dies ermöglicht es der Ermittlungssektion 18a, selbst den Vorschublängenbedarf V3a, V3b, V4 der jeweiligen Arbeitsstationen 3a, 3b, 4 zu berechnen. Die Ermittlungssektion 18a kann außerdem dazu eingerichtet sein zu erkennen, ob sie bereits Kenntnis vom aktuellen Vorschublängenbedarf jeder der zu berücksichtigenden Arbeitsstationen 3a, 3b, 4 hat.

Die Steuerung 18 umfasst ferner eine Auswertesektion 18b, die konfiguriert ist zum Bestimmen einer Vorschublängenvorgabe VV aus den ermittelten Vorschublängenbedarfen V3a, V3b, V4. Diese Vorschublängenvorgabe VV übermittelt die Steuerung 18 schließlich als Steuerbefehl an die Vorschubeinrichtung 11, im dargestellten Ausführungsbeispiel konkret an den Servomotor 12a, damit dieser die Klammerkette 12 und damit die von dieser erfasste Verpackungsfolie 8 um eine der Vorschublängenvorgabe VV entsprechende Vorschublänge V in Produktionsrichtung P transportiert.

In der in den Figuren 2B bis 2E gezeigten Situation ermittelt die Ermittlungssektion 18a also die jeweiligen Vorschublängenbedarfe V3a, V3b, V4 der Arbeitsstationen 3a, 3b, 4. Die Auswertesektion 18b ist in diesem Ausführungsbeispiel dazu konfiguriert, als Vorschublängenvorgabe VV den kleinsten der ermittelten Vorschublängenbedarfe V3a, V3b, V4 zu bestimmen. In der geschilderten Situation beträgt V3a = 300 mm, V3b = 600 mm, V4 = 150mm. Der kleinste dieser Werte ist V4 = 150 mm, somit beträgt die Vorschublängenvorgabe VV = 150 mm.

Die Vorschublängenvorgabe VV wird als Befehl an die Vorschubeinrichtung 11 übergeben, die daraufhin einen Transport der Verpackungsfolie 8 um eine entsprechende Vorschublänge V = 150 mm bewirkt, wie in Figur 2F dargestellt. In der in Figur 2F gezeigten Situation kann nun die Schneidstation 4 ihren nächsten Arbeitsschritt durchführen, d.h. die Verpackungsfolie 8 an der Stelle X3 durchtrennen. Die beiden Siegelstationen 3a, 3b hingegen bleiben inaktiv, können also ihren jeweiligen Arbeitsschritt noch nicht durchführen.

Figur 3A zeigt ausgehend von der in Figur 2F erreichten Situation den Vorschublängenbedarf V3a der ersten Siegelstation 3a. Das Format X1 muss noch um eine Länge von V3a = 150 mm weitertransportiert werden, damit das Format X1 vollständig in der ersten Siegelstation 3a liegt und versiegelt werden kann. Dieser restliche Vorschublängenbedarf V3a ergibt sich bereits als Differenz zwischen dem Vorschublängenbedarf V3a gemäß Figur 2C und dem zwischenzeitlich erfolgten Vorschub V der Verpackungsfolie 8 gemäß Figur 2F.

Figur 3B zeigt analog den aktuellen Vorschublängenbedarf V3b der zweiten Siegelstation 3b. Hier muss das Format X2 um eine Länge von V3b = 450 mm weitertransportiert werden, um in der zweiten Siegelstation 3b versiegelt werden zu können.

Schließlich zeigt Figur 3C den neuen Vorschublängenbedarf V4 der Querschneidstation 4. Damit hinter dem nächsten, stromaufwärts der Schneidstation 4 befindlichen Reihe R von Verpackungsmulden 14 ein Querschnitt einer Stelle X4 gesetzt werden kann, besteht für die Schneidstation 4 ein Vorschublängenbedarf V4 von 150 mm.

Nach dem Ermitteln der jeweiligen Vorschublängenbedarfe V3a, V3b, V4 durch die Ermittlungssektion 18a bestimmt die Auswertesektion 18b den kleinsten Vorschublängenbedarf, hier V3a = V4 = 150 mm, und setzt diesen als Vorschublängenvorgabe VV = 150 mm.

Figur 3D zeigt die Situation, nachdem die Verpackungsfolie 8 ausgehend von Figur 3C um den der Vorschublängenvorgabe VV entsprechenden Vorschub V = 150 mm weitertransportiert wurde. In der Situation gemäß 3d kann nun sowohl der nächste Arbeitsschritt der ersten Siegelstation 3a erfolgen, d.h. das Versiegeln des Formats X1, als auch der nächste Arbeitsschritt der Schneidstation 4, d.h. das Durchtrennen der Verpackungsfolie 8 an der Stelle X4.

Figur 4A zeigt ausgehend von Figur 3D den Vorschublängenbedarf V3a der ersten Siegelstation 3a. Das nächste, stromaufwärts der ersten Siegelstation 3a befindliche, erste Format F1 befindet sich an der Stelle X1 und muss um eine Vorschublänge V3a = 600 mm transportiert werden, um in der ersten Siegelstation 3a versiegelt werden zu können. Das als nächstes stromaufwärts der zweiten Siegelstation 3b befindliche, zweite Format F2 befindet sich an der Stelle X2 und muss um eine Strecke von V3b = 300 mm transportiert werden, um in der zweiten Siegelstation 3b versiegelt werden zu können.

Figur 4B zeigt in dieser Situation den Vorschublängenbedarf V4 der Querschneidstation 4. Unmittelbar stromaufwärts der Schneidstation 4 befindet sich nun ein erstes Format F1 mit einer Reihenlänge RL = 100 mm (siehe Figur 2A). Damit die Schneidstation 4 den nächsten Schnitt an der Stelle X5 setzen kann, d.h. hinter der nächsten Reihe R, hat die Schneidstation 4 einen Vorschublängenbedarf V4 = 100 mm.

Unter den ermittelten Vorschublängenbedarfen V3a = 600 mm, V3b = 300 mm, V4 = 100 mm ist der kleinste Wert der Vorschublängenbedarf V4 = 100 mm der Schneidstation 4. Die Auswertesektion 18b bestimmt diesen kleinsten Vorschublängenbedarf V4 und übermittelt ihn als Vorschublängenvorgabe VV an die Vorschubeinrichtung 11.

Figur 4C zeigt die Situation, nachdem die derart angesteuerte Vorschubeinrichtung 11 die Verpackungsfolie 8 um eine Vorschublänge V = 100 mm vorwärts transportiert hat. Die Schneidstation 4 kann nun den Schnitt an der Stelle X5 setzen.

Figur 5A zeigt ein zweites Ausführungsbeispiel zweier Formate F1, F2. Hier ist das erste Format F1 zweispurig und einreihig, mit einer Abzugslänge AZL = 260 mm. Das zweite Format F2 hingegen ist dreispurig und zweireihig, ebenfalls mit einer Abzugslänge AZL = 260 mm.

Figur 5B zeigt einen bestimmten Betriebszustand der Tiefziehverpackungsmaschine 1. Abwechselnd hintereinander sind auf der Verpackungsfolie 8 erste und zweite Formate F1, F2 von Mulden 14 erzeugt worden. Die erste Siegelstation 3a ist zum Versiegeln des ersten Formats F1 konfiguriert, während die zweite Siegelstation 3b zum Versiegeln der Mulden 14 eines zweiten Formats F2 konfiguriert ist.

Figur 5C zeigt den Vorschublängenbedarf V3a der ersten Siegelstation 3a. Das nächste erste Format F1 stromaufwärts der ersten Siegelstation 3a befindet sich an der Stelle X1. Der Vorschublängenbedarf V3a der ersten Siegelstation 3a beträgt somit 195 mm.

Figur 5D zeigt zum selben Zeitpunkt den Vorschublängenbedarf V3b der zweiten Siegelstation 3b. Stromaufwärts der zweiten Siegelstation 3b findet sich das nächstgelegene zweite Format F2 an der Stelle X2. Der Vorschublängenbedarf V3b der zweiten Siegelstation 3b beträgt somit V3b = 520 mm. Sind nur die beiden Siegelstationen 3a, 3b zu berücksichtigen, bestimmt die Auswertesektion 18b den Wert V3a = 195 mm als kleinsten Vorschublängenbedarf und übermittelt diesen als Vorschublängenvorgabe an die Vorschubeinrichtung 11.

Figur 5E zeigt die Situation, nachdem die Vorschubeinrichtung 11 die Verpackungsfolie 8 entsprechend der Vorschublängenvorgabe VV um den Vorschub V = 195 mm vorwärts transportiert hat. Die erste Siegelstation 3a kann nun ihren nächsten Arbeitsschritt durchführen und das Format X1 mit der Deckelfolie 10 versiegeln.

Figur 6A zeigt ein drittes Ausführungsbeispiel zweier unterschiedlicher Formate F1, F2, die mit einer Formstation 2 oder zwei hintereinander angeordneten Formstationen 2 in der Verpackungsfolie 8 erzeugbar sind. Das erste Format F1 umfasst dabei drei Mulden 14 unterschiedlicher Größe und hat in Produktionsrichtung P insgesamt eine "Abzugslänge" AZL = 240 mm. Das zweite Format F2 hingegen besteht in einer 3x3-Anordnung jeweils etwa gleich großer Verpackungsmulden 14 (d.h. drei Spuren S und drei Reihen R) und hat insgesamt eine Abzugslänge AZL = 200 mm.

Figur 6B zeigt in Draufsicht einen bestimmten Betriebszustand der Tiefziehverpackungsmaschine 1, die eine erste Siegelstation 3a zum Versiegeln erster Formate F1 und stromabwärts davon eine zweite Siegelstation 3b zum Versiegeln zweiter Formate F2 von Mulden 14 umfasst. In diesem Ausführungsbeispiel sind die Positionen jeder der beiden Siegelstationen 3a, 3b in Produktionsrichtung P veränderbar. Konkret kann die Position der ersten Siegelstation 3a mittels eines zugeordneten Linearantriebs 21 über einen Verfahrbereich 22a verfahren werden, der in Figur 6B gezeigt ist und eine Länge von insgesamt z.B. 675 mm hat. Die Position der zweiten Siegelstation 3b kann analog mittels eines zugeordneten Linearantriebs 21 über einen Verfahrbereich 22b mit einer Länge von insgesamt z.B. 585 mm in Produktionsrichtung (d.h. parallel zur Produktionsrichtung P) verstellt werden.

Figur 6C visualisiert den Vorschublängenbedarf V3a der ersten Siegelstation 3a. Um dasjenige erste Format F1, das sich an der Stelle X1 und damit an dichtesten Stromaufwärts der ersten Siegelstation 3a befindet, an die momentane Position der ersten Siegelstation 3a zu bringen, wäre ein minimaler Vorschub V3aₘᵢₙ = 440 mm erforderlich. Die erste Siegelstation 3a kann jedoch auch an das am weitesten stromabwärts gelegene Ende ihres Verfahrbereichs 22a gebracht werden, wie mit dem Bezugszeichen 3a' bezeichnet. Um das nächste Format X1 an diese Stelle zu bringen, wäre ein Vorschub von V3aₘₐₓ = 875 mm erforderlich. Der Vorschublängenbedarf V3a der ersten Siegelstation 3a ist hier also kein singulärer Wert, sondern ein Vorschublängenvorgabebereich VBa (siehe Figur 6E), der vom minimalen Wert V3aₘᵢₙ bis zum maximalen Vorschublängenbedarf V3amax reicht.

Analog visualisiert Figur 6D den zum gleichen Zeitpunkt bestehenden Vorschublängenbedarf V3b der zweiten Siegelstation 3b. Damit diese das an der Stelle X2 befindliche, stromaufwärts am dichtesten vor der zweiten Siegelstation 3b gelegene, zweite Format F2 versiegeln kann, muss dieses (und damit die Verpackungsfolie 8 insgesamt) wenigstens um V3bₘᵢₙ = 585 mm vorwärts transportiert werden. Unter Berücksichtigung des Verfahrbereichs 22b der zweiten Siegelstation 3b kann der Folienvorschub maximal V3bₘₐₓ = 970 mm betragen, wenn die zweite Siegelstation 3b in ihre am weitesten stromabwärts gelegene Stellung gebracht wird. Der Vorschublängenvorgabebereich VBb der zweiten Siegelstation 3b reicht somit von 585 mm bis 954 mm, wie in Figur 6E dargestellt.

Nachdem die Ermittlungssektion 18a der Steuerung 18 als Vorschublängenbedarfe die Vorschublängenvorgabebereiche VBa, VBb ermittelt hat, ermittelt die Auswertesektion 18b daraus einen Überlappungsbereich UB, in welchem sich die Vorschublängenvorgabebereiche VBa, VBb, der beteiligten Arbeitsstationen 3a, 3b überlappen. Aus diesem Überlappungsbereich UB wählt die Auswertesektion 18b einen bestimmten Wert als Vorschublängenvorgabe VV aus. Beispielsweise kann es sich dabei um einen Wert im mittleren Drittel des Überlappungsbereichs UB, vorzugsweise sogar um den Mittelwert des Überlappungsbereichs UB, handeln. Alternativ wäre es denkbar, dass die Auswertesektion 18b den niedrigsten Wert des Überlappungsbereichs UB auswählt, um die Vorschublänge V möglichst klein zu halten. Die selektierte Vorschublängenvorgabe VV wird als Steuerbefehl an die Vorschubeinrichtung 11 gegeben, damit diese die Verpackungsfolie 8 um eine entsprechende Vorschublänge V vorwärts transportiert.

Eine weitere Variante des Steuerungsverfahrens könnte dahingehend optimiert sein, die Vorschublängenvorgabe VV aus dem Überlappungsbereich UB so auszuwählen, dass die beteiligten Arbeitsstationen möglichst in einem mittleren Bereich ihrer jeweiligen Verfahrbereiche 22a, 22b bleiben.

In noch einer weiteren Variante kann die Auswertesektion 18b dazu eingerichtet sein, die Vorschublängenvorgabe VV aus dem Überlappungsbereich UB im Hinblick darauf auszuwählen, dass die Gesamtzeit bis zum nächsten Arbeitsschritt irgendeine Arbeitsstation minimiert wird, da dies die Arbeitsleistung der Tiefziehverpackungsmaschine 1 insgesamt steigert. Zu diesem Zweck wäre es möglich, dass eine oder mehrere der Beteiligten Arbeitsstationen stromaufwärts verfahren werden, d.h. entgegen der Richtung des Folienvorschubs, um insgesamt möglichst schnell eine neue Situation zu erhalten, die einen Arbeitsschritt irgendeiner Arbeitsstation ermöglicht.

Figur 7 zeigt in einem Ablaufdiagramm einige Schritte aus dem erfindungsgemäßen Verfahren bzw. aus dem Betriebsablauf der Tiefziehverpackungsmaschine 1.

Bei S1 wird die Maschine eingeschaltet. Bei S2 erfolgt eine Referenzierung der momentanen Position des Servomotors 12a der Vorschubeinrichtung 11.

Bei S3 erfolgt eine Abfrage, ob der nächste Folienvorschub freigegeben werden soll. Dies beinhaltet eine Abfrage, ob jede Arbeitsstation 2, 3a, 3b, 4, 5 einen für sie vorgesehenen Arbeitsschritt abgeschlossen hat.

Parallel dazu ermittelt die Ermittlungssektion 18a der Steuerung 18 im Schritt S4 die Vorschublängenbedarfe V3a, V3b, V4... aller zu berücksichtigenden Arbeitsstationen 3a, 3b, 4. Sie übergibt die ermittelten Werte an die Auswertesektion 18b der Steuerung 18, die daraus im Schritt S5 eine Vorschublängenvorgabe VV generiert.

Sobald im Schritt S3 die Freigabe für den nächsten Vorschub der Verpackungsfolie 8 erfolgt ist, erfolgt im Schritt S6 ein mit der Vorschublängenvorgabe VV korrelierender Steuerbefehl an den Antrieb 12a der Vorschubeinrichtung 11.

Im Schritt S7 startet der Servomotor 12a den Vorschub der Vorschubeinrichtung 11 und hält diesen im Schritt S8 aufrecht, bis eine Abfrage im Schritt S9 ergibt, dass das Positionierziel erreicht wurde, d.h. der Vorschub um die gewünschte Vorschublänge V erfolgt ist. Das Verfahren schreitet dann zurück zum Schritt S3, in welchem nach dem Durchführen der jeweiligen Arbeitsschritte der Arbeitsstationen 3a, 3b oder 4 die Freigabe für den nächsten Vorschub erfolgt.

Der Kern der Erfindung liegt folglich darin, dass die Vorschublänge nicht mehr von Arbeitstakt zu Arbeitstakt konstant gehalten wird, sondern im Gegenteil von jedem Arbeitsschritt zum nächsten Arbeitsschritt variieren kann, vor allem unter Berücksichtigung der individuellen Vorschublängenbedarfe mehrerer Arbeitsstationen.

Ausgehend von den dargestellten Ausführungsbeispielen können das Verfahren und die Tiefziehverpackungsmaschine 1 in vielfacher Hinsicht abgewandelt werden. Selbstverständlich handelt es sich bei den angegebenen Werten lediglich um Beispiele, die lediglich der Anschauung halber verwendet wurden. Es ist durchaus denkbar, auch mehr als zwei unterschiedliche Formate F1, F2 auf einer erfindungsgemäßen Tiefziehverpackungsmaschine 1 verarbeiten, wofür vorzugsweise entsprechend viele Siegelstationen 3a, 3b vorgesehen werden. Die Konfiguration der Formate F1, F2 kann selbstverständlich ebenfalls deutlich von den dargestellten Beispielen abweichen. Denkbar wäre es außerdem, eine Oberfoliendruckstation zum Bedrucken der Oberfolie mit ihrem Vorschublängenbedarf als Arbeitsstation im erfindungsgemäßen Verfahren zu berücksichtigen.

## Patentansprüche

1. Verfahren zum Betreiben einer Tiefziehverpackungsmaschine (1), die eine Steuerung (18) sowie als Arbeitsstationen eine Formstation (2) zum Tiefziehen von Mulden (14) in eine Verpackungsfolie (8), mindestens eine Siegelstation (3a, 3b) zum Versiegeln der Mulden (14) mit einer Deckelfolie (10) und eine Schneidstation (4, 5) aufweist, wobei die Tiefziehverpackungsmaschine (1) ferner eine Vorschubeinrichtung (11) zum Bewirken eines Vorschubs der Verpackungsfolie (8) umfasst,
wobei das Verfahren folgende Schritte umfasst:
- die Steuerung (18) ermittelt vor einem Arbeitsschritt für zwei oder mehr Arbeitsstationen (2, 3a, 3b, 4), welchen Vorschublängenbedarf (V3a, V3b, V4) jede dieser Arbeitsstationen (2, 3a, 3b, 4) jeweils hat, wobei der Vorschublängenbedarf (V3a, V3b, V4) angibt, um welche Strecke die Verpackungsfolie (8) für den nächsten Arbeitsschritt der jeweiligen Arbeitsstationen (2, 3a, 3b, 4) transportiert werden muss,
- aus den ermittelten Vorschublängenbedarfen (V3a, V3b, V4) wird eine Vorschublängenvorgabe (VV) gewonnen,
- die Vorschubeinrichtung (11) wird dazu angesteuert, die Verpackungsfolie (8) um eine der Vorschublängenvorgabe (VV) entsprechende Vorschublänge (V) zu transportieren,
**dadurch gekennzeichnet, dass** die Vorschubeinrichtung (11) dazu angesteuert wird, die Verpackungsfolie (8) um eine Vorschublänge (V) zu transportieren, die dem kleinsten ermittelten Vorschublängenbedarf (V3a, V3b, V4) entspricht.

2. Verfahren nach Anspruch 1, **dadurch gekennzeichnet, dass** in jedem Arbeitstakt der taktweise betriebenen Tiefziehverpackungsmaschine (1) oder vor jedem Vorschub der Vorschublängenbedarf (V3a, V3b, V4) der zwei oder mehr Arbeitsstationen (2, 3a, 3b, 4) ermittelt und eine Vorschublängenvorgabe (VV) gewonnen wird.

3. Verfahren nach einem der vorangehenden Ansprüche, **dadurch gekennzeichnet, dass** die Tiefziehverpackungsmaschine (1) eine Produktionsrichtung (P) aufweist und die Position wenigstens einer der Arbeitsstationen (2, 3a, 3b, 4) in Produktionsrichtung (P) verstellt wird.

4. Tiefziehverpackungsmaschine (1), die als Arbeitsstationen
mindestens eine Formstation (2) zum Tiefziehen von Mulden (14) in eine Verpackungsfolie (8), mindestens eine Siegelstation (3a, 3b) zum Versiegeln der Mulden (14) mit einer Deckelfolie (10) und mindestens eine Schneidstation (4, 5) aufweist, wobei die Tiefziehverpackungsmaschine (1) ferner eine Vorschubeinrichtung (11) zum Bewirken eines Vorschubs der Verpackungsfolie (8) sowie eine Steuerung (18) umfasst,
wobei die Vorschubeinrichtung (11) zum Erzeugen einer pro Arbeitsschritt der Tiefziehverpackungsmaschine (1) variablen Vorschublänge (V) konfiguriert ist,
wobei die Steuerung (18) eine Ermittlungssektion (18a) aufweist, die dazu eingerichtet ist, für zwei oder mehr Arbeitsstationen (2, 3a, 3b, 4) einen Vorschublängenbedarf (V3a, V3b, V4) der jeweiligen Arbeitsstation (2, 3a, 3b, 4) zu ermitteln,
wobei die Steuerung (18) eine Auswertesektion (18b) aufweist, die konfiguriert ist zum Bestimmen eine Vorschublängenvorgabe (VV) aus den Vorschublängenbedarfen (V3a, V3b, V4) der zwei oder mehr Arbeitsstationen (2, 3a, 3b, 4),
und wobei die Steuerung (18) dazu eingerichtet ist, die Vorschubeinrichtung (11) anzusteuern zum Bewegen der Verpackungsfolie (8) um eine der Vorschublängenvorgabe (VV) entsprechende Vorschublänge (V),
**dadurch gekennzeichnet, dass** die Auswertesektion (18b) konfiguriert ist zum Bestimmen des niedrigsten Vorschublängenbedarfs (V3a, V3b, V4), und dass die Steuerung (18) dazu eingerichtet ist, die Vorschubeinrichtung (11) anzusteuern zum Bewegen der Verpackungsfolie (8) um eine Vorschublänge (V), die dem kleinsten Vorschublängenbedarf (V3a, V3b, V4) entspricht.

5. Tiefziehverpackungsmaschine nach Anspruch 4, **dadurch gekennzeichnet, dass** die Vorschubeinrichtung (11) zum Erzeugen einer stufenweise oder stufenlos variablen Vorschublänge (V) konfiguriert ist.

6. Tiefziehverpackungsmaschine nach einem der Ansprüche 4 oder 5, **dadurch gekennzeichnet, dass** die Vorschubeinrichtung (11) eine Klammerkette (12) mit einem ansteuerbaren Servomotor (12a) umfasst.

7. Tiefziehverpackungsmaschine nach einem der Ansprüche 4 bis 6, **dadurch gekennzeichnet, dass** die Tiefziehverpackungsmaschine (1) eine Produktionsrichtung (P) aufweist und die Position wenigstens einer der Arbeitsstationen (2, 3a, 3b, 4) in Produktionsrichtung (P) verstellbar ist.

## Claims

1. A method of operating a thermoform packaging machine (1) comprising a controller (18) and, as work stations, a forming station (2) for thermoforming troughs (14) into a packaging film (8), at least one sealing station (3a, 3b) for sealing the troughs (14) with a cover film (10), and a cutting station (4, 5), the thermoform packaging machine (1) comprising in addition a feeding device (11) for causing a feed of the packaging film (8),
wherein the method comprises the following steps:
- the controller (18) determines for two or more work stations (2, 3a, 3b, 4), prior to a process step, which required feed length (V3a, V3b, V4) each of these work stations (2, 3a, 3b, 4) has, the required feed length (V3a, V3b, V4) indicating the distance by which the packaging film (8) will have to be conveyed for the next process step of the respective work stations (2, 3a, 3b, 4),
- the required feed lengths (V3a, V3b, V4) determined are used for ascertaining therefrom a feed length specification (VV),
- the feeding device (11) is controlled to convey the packaging film (8) by a feed length (V) corresponding to the feed length specification (VV)
**characterized in that** the feeding device (11) is controlled to convey the packaging film (8) by a feed length (V), which corresponds to the smallest required feed length (V3a, V3b, V4) determined.

2. The method according to claim 1, **characterized in that** in each work cycle of the cyclically operated thermoform packaging machine (1) or prior to each feed, the required feed length (V3a, V3b, V4) for the two or more work stations (2, 3a, 3b, 4) is determined and a feed length specification (VV) is ascertained.

3. The method according to one of the preceding claims, **characterized in that** the thermoform packaging machine (1) has a production direction (P) and that the position of at least one of the work stations (2, 3a, 3b, 4) is displaced in the production direction (P).

4. A thermoform packaging machine (1) comprising as work stations at least one forming station (2) for thermoforming troughs (14) into a packaging film (8), at least one sealing station (3a, 3b) for sealing the troughs (14) with a cover film (10), and at least one cutting station (4, 5), the thermoform packaging machine (1) comprising in addition a feeding device (11) for causing a feed of the packaging film (8) as well as a controller (18),
wherein the feeding device (11) is configured for generating a feed length (V), which is variable per process step of the thermoform packaging machine (1),
wherein the controller (18) comprises a determining section (18a), which is configured to determine, for two or more work stations (2, 3a, 3b, 4), a required feed length (V3a, V3b, V4) of the respective work station (2, 3a, 3b, 4),
wherein the controller (18) comprises an evaluation section (18b), which is configured to ascertain a feed length specification (VV) from the required feed lengths (V3a, V3b, V4) of the two or more work stations (2, 3a, 3b, 4),
and wherein the controller (18) is configured to control the feeding device (11) to move the packaging film (8) by a feed length (V) corresponding to the feed length specification (VV),
**characterized in that** the evaluation section (18b) is configured for ascertaining the smallest required feed length (V3a, V3b, V4), and that the controller (18) is configured for controlling the feeding device (11) to move the packaging film (8) by a feed length (V) that corresponds to the smallest required feed length (V3a, V3b, V4).

5. The thermoform packaging machine according to claim 4, **characterized in that** the feeding device (11) is configured for generating a stepwise variable or a continuously variable feed length (V).

6. The thermoform packaging machine according to one of the claims 4 or 5, **characterized in that** the feeding device (11) comprises a clamp chain (12) with a controllable servomotor (12a).

7. The thermoform packaging machine according to one of the claims 4 to 6, **characterized in that** the thermoform packaging machine (1) has a production direction (P) and that the position of at least one of the work stations (2, 3a, 3b, 4) is displaceable in the production direction (P).

## Revendications

1. Procédé de fonctionnement d'une machine d'emballage par thermoformage (1), qui comporte un dispositif de commande (18) et, en tant que postes de travail, un poste de formage (2) pour thermoformer des creux (14) dans un film d'emballage (8), au moins un poste de scellage (3a, 3b) pour sceller les creux (14) avec un film de couverture (10) et un poste de découpe (4, 5), la machine d'emballage par thermoformage (1) comprenant en outre un dispositif d'alimentation (11) pour effectuer une alimentation du film d'emballage (8),
dans lequel le procédé comprend les étapes suivantes :
- avant une étape de travail, le dispositif de commande (18) détermine pour deux postes de travail (2, 3a, 3b, 4) ou plus quel la longueur d'alimentation requise (V3a, V3b, V4) pour chacun de ces postes de travail (2, 3a, 3b, 4), la longueur d'alimentation requise (V3a, V3b, V4) indiquant la distance sur laquelle le film d'emballage (8) doit être transporté pour l'étape de travail suivante des postes de travail respectifs (2, 3a, 3b, 4),
- une spécification de longueur d'alimentation (VV) est obtenue à partir des longueurs d'alimentation requises déterminées (V3a, V3b, V4),
- le dispositif d'alimentation (11) est commandé pour transporter le film d'emballage (8) sur une longueur d'alimentation (V) correspondant à la spécification de longueur d'alimentation (VV),
**caractérisé en ce que** le dispositif d'alimentation (11) est commandé pour transporter le film d'emballage (8) sur une longueur d'alimentation (V) qui correspond à la plus petite longueur d'alimentation requise déterminée (V3a, V3b, V4).

2. Procédé selon la revendication 1, **caractérisé en ce que** dans chaque cycle de travail de la machine d'emballage par thermoformage (1) à fonctionnement cyclique ou avant chaque alimentation, la longueur d'alimentation requise (V3a, V3b, V4) des deux postes de travail (2, 3a, 3b, 4) ou plus est déterminée et une spécification de longueur d'alimentation (VV) est obtenue.

3. Procédé selon l'une des revendications précédentes, **caractérisé en ce que** la machine d'emballage par thermoformage (1) présente une direction de production (P) et la position d'au moins un des postes de travail (2, 3a, 3b, 4) est ajustée dans la direction de fabrication (P).

4. Machine d'emballage par thermoformage (1), qui comporte au moins un poste de formage (2) pour une thermoformage de creux (14) dans un film d'emballage (8), au moins un poste de scellage (3a, 3b) pour le scellage des creux (14) avec un film de couverture (10) et a au moins un poste de découpe (4, 5), la machine d'emballage par thermoformage (1) comprenant en outre un dispositif d'alimentation (11) pour effectuer une alimentation du film d'emballage (8) et un dispositif de commande (18),
dans laquelle le dispositif d'alimentation (11) est configuré pour générer une longueur d'alimentation (V) qui peut être modifié par étape de travail de la machine d'emballage par thermoformage(1),
dans laquelle le dispositif de commande (18) présente une section de détermination (18a) qui est configurée pour déterminer, pour deux postes de travail (2, 3a, 3b, 4) ou plus, une longueur d'alimentation requise (V3a, V3b, V4) du poste de travail (2, 3a, 3b, 4),
dans lequel le dispositif de commande (18) présente une section d'évaluation (18b) qui est configurée pour fixer une spécification de longueur d'alimentation (VV) à partir des longueurs d'alimentation requises (V3a, V3b, V4) des deux postes de travail (2, 3a, 3b , 4) ou plus,
et dans lequel le dispositif de commande (18) est configuré pour commander le dispositif d'alimentation (11) afin de déplacer le film d'emballage (8) d'une longueur d'alimentation (V) correspondant à la spécification de longueur d'alimentation (VV), **caractérisé en ce que** la section d'évaluation (18b) est configurée pour fixer la longueur d'alimentation requise la plus faible (V3a, V3b, V4), et **en ce que** le dispositif de commande (18) est configuré pour commander le dispositif d'alimentation (11) afin de déplacer le film d'emballage (8) d'une longueur d'alimentation (V) qui correspond à la plus petite longueur d'alimentation requise (V3a, V3b, V4).

5. Machine d'emballage par thermoformage selon la revendication 4, **caractérisée en ce que** le dispositif d'alimentation (11) est configuré pour produire une longueur d'alimentation (V) variable par paliers ou en continu.

6. Machine d'emballage par thermoformage selon l'une des revendications 4 ou 5, **caractérisée en ce que** le dispositif d'alimentation (11) comprend une chaîne d'agrafes (12) avec un servomoteur pouvant être commandé (12a).

7. Machine d'emballage par thermoformage selon l'une des revendications 4 à 6, **caractérisée en ce que** la machine d'emballage par thermoformage (1) présente une direction de production (P) et la position d'au moins un des postes de travail (2, 3a, 3b, 4) peut être ajustée dans la direction de production (P).
